# EUROPÄISCHE PATENTSCHRIFT

(11) **EP 1 259 378 B1**
(45) Veröffentlichungstag und Bekanntmachung des Hinweises auf die Patenterteilung: **23.07.2003**
(21) Anmeldenummer: 01907362.6
(22) Anmeldetag: 16.01.2001
(51) Int. Cl.: B41F 33/00

(54) **VERFAHREN UND EINRICHTUNG ZUM EINSTELLEN EINER VORSPANNUNG ZWEIER ZYLINDER**
METHOD AND DEVICE FOR SETTING A PRE-TENSIONING OF TWO CYLINDERS
PROCEDE ET DISPOSITIF POUR AJUSTER LA PRECONTRAINTE DE DEUX CYLINDRES

(30) Priorität: 02.02.2000 DE 10004480
(43) Veröffentlichungstag der Anmeldung: 27.11.2002
(73) Patentinhaber: Koenig & Bauer Aktiengesellschaft, 97080 Würzburg (DE)
(72) Erfinder: STARK, Siegfried, Alfons, 97228 Rottendorf (DE)
(86) Internationale Anmeldenummer: DE0100149
(87) Internationale Veröffentlichungsnummer: WO01056797

(56) Entgegenhaltungen:
- DE-A- 2 300 946

## Beschreibung

Die Erfindung betrifft ein Verfahren und eine Einrichtung gemäß dem Oberbegriff der Ansprüche 1 und 2.

Durch die DE 23 00 946 C3 ist eine Vorrichtung zum Messen der Vorspannung zweier unter Verwendung von Schmitzringen gegeneinanderlaufenden Druckwerkszylindern, z. B. eines Gummi- und eines Formzylinders einer Rotationsdruckmaschine bekannt, bei welcher zwei Meßwalzen unterschiedlichen Durchmessers, etwa von 4 und 64mm in den Spalt zwischen den Schmitzringen einbringbar sind. Der Abstand beider Meßwalzen wird mittels einer Meßvorrichtung mit einer Meßuhr gemessen. Die Meßwalzen der Meßvorrichtung werden vorher mittels einer Meßlehre auf ein errechnetes Maß in eine Soll-Abstandsstellung gebracht. Der Sollabstand der beiden Meßwalzen ist durch die Korrektur der Vorspannung der Schmitzringe beider Druckwerkszylinder einstellbar.

Ein Toleranzmaß für die kleinere der beiden Meßwalzen liegt im Zehntelbereich eines µm und kann meßtechnisch nicht mit ausreichender Genauigkeit erfaßt werden.

Der Erfindung liegt die Aufgabe zugrunde, ein Verfahren sowie eine Einrichtung zum Einstellen der Vorspannung zweier Zylinder zu schaffen.

Die Aufgabe wird erfindungsgemäß durch die Merkmale der Ansprüche 1 und 2 gelöst.

Die mit der Erfindung erzielbaren Vorteile bestehen insbesondere darin, daß die mit Fehlem behafteten Meßergebnisse, z. B. nicht exakt ermittelbaren Durchmesser, insbesondere der kleineren der Meßwalzen der Meßvorrichtung, unberücksichtigt bleiben können, da gemäß der Erfrndung eine Vergleichsmessung vorgenommen wird. Das heißt, gleiche Toleranzen der Meßwalzen werden bei zwei Messungen an verschiedenen Objekten verwendet, so daß die nicht exakt ermittelbare Durchmesser der Meßwalzen der Meßvorrichtung die Einstellwerte der Vorspannung nicht verfälschen.

Ein Ausführungsbeispiel der Erfindung ist in der Zeichnung dargestellt und wird im folgenden näher beschrieben.

Es zeigen:
- Fig. 1: die Seitenansicht einer erfindungsgemäßen Einrichtung zum Einstellen der Vorspannung von Schmitzringen mit einer in den Spalt zwischen den Schmitzringen eingeführten bekannten Meßvorrichtung in einer schematischen Darstellung;
- Fig. 2: einen Querschnitt durch zwei Druckwerkszylinder in Höhe der Schmitzringe mit der bekannten Meßvorrichtung.

Eine Einstellehre oder Einrichtung 01 zum Einstellen einer Vorspannung von Schmitzringen besteht aus einem außerhalb einer Rotationsdruckmaschine befindlichen Gestell 02, in welchem ein Segment 03 eines ersten Schmitzringes 03 fest angeordnet ist (Fig. 1). Ein Segment 04 eines zweiten Schmitzringes ist gegen das erste Segment 03 mittels Vorspannung einstellbar. Dazu ist das zweite Segment 04 beidseitig mit Gleitsteinen 06 in Langlöchem 07 des Gestells 02 gegen die Kraft einer Feder 08, z. B. Druckfeder, mittels einer Stelleinrichtung, z. B. einer gestellfest gelagerten Gewindespindel 09 mit Handrad 11 gegen das erste Segment 03 anstellbar und somit vorspannbar.

Ein am langlochfernen Ende der Feder 08 befestigter Zeiger 12 zeigt auf einer gestellfesten Skala 13 den derzeitig ausgeübten Druck der Feder 08 an.

Statt Segmenten 03; 04 können auch ganze Schmitzringe verwendet werden.

Durchmesser d1; d2 der Segmente 03; 04 (Fig. 1) entsprechen den Durchmessem d3; d4 von einzustellenden bzw. vorzuspannenden Schmitzringen 23; 24 in der Rotationsdruckmaschine (Fig. 2). Somit handelt es sich bei der Einrichtung 01 um ein Modell mit Originalabmessungen bezüglich der gegeneinander anstellbaren Schmitzringe 03; 04.

Eine bekannte Meßvorrichtung 14 zum Messen der Vorspannung zwischen Schmitzringen 03, 04; 23, 24 besteht entsprechend der DE 23 00 946 C3 aus zwei parallel zueinander angeordneten Meßwalzen 16; 17 mit unterschiedlichem, aber wesentlich kleinerem Durchmessem gegenüber den Durchmessem d1 bis d4 der Schmitzringe 03, 04; 23, 24.

Diese Meßwalzen 16, 17 sind durch einen längenveränderbaren Meßfuß 18 miteinander verbunden. Der Abstand der Mittelachsen beider Meßwalzen 16; 17 sind mittels einer ebenfalls angeordneten Meßuhr 19 meßbar. Die Meßvorrichtung 14 ist in einen Spalt 21 zwischen den Segmenten 03; 04 der Einrichtung 01 (Fig. 1) sowie in einen Spalt 22 zwischen die Schmitzringe 23; 24 der Rotationsdruckmaschine (Fig. 2) einbringbar.

Ein Verfahren zum Einstellen einer Vorspannung zwischen Schmitzringen 23; 24 läuft wie folgt ab:

Die Segmente 03; 04 werden mittels drehen des Handrades 11 der Einrichtung 01 auf Vorspannung, z. B. auf den Betrag von 5 kN (fünf Kilonewton) eingestellt. Die Meßvorrichtung 14 wird nachfolgend in den Spalt 21 zwischen die Schmitzring-Segmente 03; 04 (Fig. 1) eingebracht und ein Sollmeßwert e ermittelt. Anschließend wird die Meßvorrichtung 14 in den Spalt 22 zwischen die Schmitzringe 23; 24 der Rotationsdruckmaschine verbracht (Fig. 2). Die Schmitzringe 23; 24 werden nunmehr so lange justiert, z. B. mittels verdrehbarer Exzenterbuchsen, bis ein Istmeßwert mit dem Sollmeßwert e übereinstimmt.

Wird z. B. angenommen, daß ein Sollmaß d1 bis d4 der Segmente 03; 04 bzw. der Schmitzringe 23; 24 380,100 mm betragen soll und ein Istmaß wie folgt abweicht:

| ø | Bauteil | Istmaß | Diff. (µm) | Diff.quot. | notwendige Korrektur für e (mm) |
|---|---|---|---|---|---|
| d1 | 03 | 379,095 | -5 | 0,00005 | - 0,00025 |
| d2 | 04 | 379,101 | + 1 | 0,00005 | + 0,00005 |
| d3 | 23 | 379,096 | -4 | 0,00005 | -0,00020 |
| d4 | 24 | 379,102 | +2 | 0,00005 | + 0,00010 |
| | | | | Summe für das Einstellmaß e | $\overline{\text{-0,00030}}$ |

Somit ergibt sich eine Gesamtabweichung von 0,00030 mm, welche vernachlässigbar klein ist.

### Bezugszeichenliste

- 01: Einrichtung
- 02: Gestell
- 03: Segment, erstes (01)
- 04: Segment, zweites (01)
- 05: -
- 06: Gleitstein (07)
- 07: Langloch (02)
- 08: Feder
- 09: Gewindespindel
- 10: -
- 11: Handrad (09)
- 12: Zeiger (08)
- 13: Skala (02)
- 14: Meßvorrichtung (03, 04; 22)
- 15: -
- 16: Meßwalze (14)
- 17: Meßwalze (14)
- 18: Meßfuß (16; 17)
- 19: Meßuhr (14)
- 20: -
- 21: Spalt (03; 04)
- 22: Spalt (23; 24)
- 23: Schmitzring, erster
- 24: Schmitzring, zweiter

- e: Sollmeßwert
- d1: Durchmesser (03)
- d2: Durchmesser (04)
- d3: Durchmesser (23)
- d4: Durchmesser (24)

## Patentansprüche

1. Verfahren zum Einstellen einer Vorspannung zweier Schmitzringe (23; 24) von zusammenwirkenden Zylindern einer Rotationsdruckmaschine, wobei mittels einer Meßvorrichtung (14) eine gewählte Vorspannung zwischen den Schmitzringen (23; 24) eingestellt wird mit folgenden Merkmalen:
• die Meßvorrichtung (14) wird in einen Spalt (21) einer auf eine gewählte Vorspannung gebrachten Einstellehre oder Einrichtung (01) in Form eines mit sich außerhalb der Rotationsdruckmaschine befindlichen Modells eines gegeneinanderlaufenden Schmitzringpaares (03; 04) eingebracht, wobei die Durchmesser (d1; d2) des außerhalb der Druckmaschine befindlichen Modells eines gegeneinander laufenden Schmitzringpaares (03; 04), bzw. der Teile zweier Schmitzringe (03; 04), jeweils den Durchmesser (d3; d4) der einzustellenden Schmitzringe (23; 24) der Rotationsdruckmaschine entsprechen,
• dort wird ein Sollmeßwert (e) ermittelt,
• die Meßvorrichtung (14) wird nachfolgend in einen Spalt (22) der in der Rotationsdruckmaschine befindlichen Schmitzringe (23; 24) eingebracht,
• diese Schmitzringe (23; 24) werden entsprechend dem Sollmeßwert (e) justiert.

2. Einrichtung zum Einstellen einer Vorspannung zweier Schmitzringe (23; 24) von zusammenwirkenden Zylindern einer Rotationsdruckmaschine, wobei mittels einer Meßvorrichtung (14) eine gewählte Vorspànnung zwischen den Schmitzringen (23; 24) eingestellt wird mit folgenden Merkmalen:
• außerhalb der Rotationsdruckmaschine sind zumindest Teile zweier Schmitzringe (03; 04) mit einer definierten Kraft gegeneinander anpreßbar angeordnet, wobei die Durchmesser (d1; d2) des außerhalb der Druckmaschine befindlichen Modells eines gegeneinander laufenden Schmitzringpaares (03; 04), bzw. der Teile zweier Schmitzringe (03; 04), jeweils den Durchmesser (d3; d4) der einzustellenden Schmitzringe (23; 24) der Rotationsdruckmaschine entsprechen,
• mit der Meßvorrichtung (14) ist ein Sollmeßwert (e) im Spalt der Schmitzringteile ermittelbar,
• die Schmitzringe (23; 24) der Rotationsdruckmaschine sind entsprechend dem Sollmeßwert (e) justierbar.

3. Einrichtung nach Anspruch 2, **dadurch gekennzeichnet, daß** ein erster Schmitzring (03) in einem Gestell (02) fest ist, ein zweiter Schmitzring (04) im Gestell (02) gegen die Kraft einer Feder (08) verschiebbar angeordnet ist.

4. Einrichtung nach Anspruch 3, **dadurch gekennzeichnet, daß** ein Verschieben des zweiten Schmitzringes (04) mittels einer Stelleinrichtung (09) erfolgt.

5. Einrichtung nach Anspruch 4, **dadurch gekennzeichnet, daß** die Stelleinrichtung (09) aus einer gestellfest gelagerten Gewindespindel (09) besteht.

6. Einrichtung nach Anspruch 2, **dadurch gekennzeichnet, daß** die Schmitzringe (03; 04) als Segmente (03; 04) ausgebildet sind

7. Einrichtung nach Anspruch 1 oder 2, **dadurch gekennzeichnet, daß** als Meßvorrichtung (14) zwei parallele Meßwalzen (16; 17) mit unterschiedlichem, aber wesentlich kleinerem Durchmesser als dem Durchmesser der Druckwerkszylinder, in den Spalt (21; 22) zwischen den Schmitzringen (03, 04; 23, 24) hintereinander einbringbar sind, wobei der Abstand der Mittelachsen der beiden Meßwalzen (16; 17) mittels einer Meßuhr (19) meßbar ist.

## Claims

1. Method of setting a prestress between two bearer rings (23; 24) of interacting cylinders in a rotary press, a selected prestress being set between the bearer rings (23; 24) by means of a measuring apparatus (14), having the following features:
• the measuring apparatus (14) is introduced into a gap (21) in a setting gauge or device (01), brought to a selected prestress, in the form of a model of a pair of bearer rings (03; 04) which run in opposite directions, the said model being located outside the rotary press, the diameters (d1; d2) of the model of a pair of bearer rings (03; 04) running in opposite directions, the said model being located outside the press, or the parts of two bearer rings (03; 04) in each case corresponding to the diameter (d3; d4) of the bearer rings (23; 24) to be set in the rotary press,
• there, a measured reference value (e) is determined,
• the measuring apparatus (14) is then introduced into a gap (22) between the bearer rings (23; 24) located in the rotary press,
• these bearer rings (23; 24) are adjusted in accordance with the measured reference value (e).

2. Device for setting a prestress between two bearer rings (23; 24) of interacting cylinders in a rotary press, a selected prestress being set between the bearer rings (23; 24) by means of a measuring apparatus (14), having the following features:
• outside the rotary press, at least parts of two bearer rings (03; 04) are arranged such that they can be pressed against each other with a defined force, the diameters (d1; d2) of the model of a pair of bearer rings (03; 04) running in opposite directions, the said model being located outside the press, or the parts of two bearer rings (03; 04) in each case corresponding to the diameter (d3; d4) of the bearer rings (23; 24) to be set in the rotary press,
• a reference measured value (e) in the gap between the bearer ring parts can be determined with the measuring apparatus (14),
• the bearer rings (23; 24) of the rotary press can be adjusted in accordance with the measured reference value (e).

3. Device according to Claim 2, **characterized in that** a first bearer ring (03) is fixed in a frame (02), a second bearer ring (04) is arranged in the frame (02) such that it can be displaced counter to the force of a spring (08).

4. Device according to Claim 3, **characterized in that** the second bearer ring (04) is displaced by means of an actuating device (09).

5. Device according to Claim 4, **characterized in that** the actuating device (09) comprises a threaded spindle (09) mounted fixed to the frame.

6. Device according to Claim 2, **characterized in that** the bearer rings (03; 04) are formed as segments (03; 04).

7. Device according to Claim 1 or 2, **characterized in that**, as the measuring apparatus (14), two parallel measuring rolls (16; 17) with a different but substantially smaller diameter than the diameter of the printing unit cylinders can be introduced one after another into the gap (21; 22) between the bearer rings (03, 04; 23, 24), it being possible for the distance between the mid-axes of the two measuring rolls (16; 17) to be measured by means of a measuring gauge (19).

## Revendications

1. Procédé pour régler une précontrainte entre deux couronnes ou anneaux de roulement de cylindre (23; 24), appartenant à des cylindres coopérant d'une machine à imprimer rotative, où, à l'aide d'un dispositif de mesure (14) on règle une précontrainte sélectionnée entre les anneaux de roulement de cylindre (23; 24) et présentant les caractéristiques suivantes :
• le dispositif de mesure (14) est introduit dans un intervalle (21 ) d'un calibre de réglage, ou dispositif (01) placé à une précontrainte sélectionnée, réalisé à la forme d'un modèle, se trouvant avec lui à l'extérieur de la machine à imprimer rotative, d'une paire d'anneaux de roulement de cylindre (03; 04) défilant l'un contre l'autre, les diamètres (d1; d2) du modèle, se trouvant à l'extérieur de la machine à imprimer, d'une paire d'anneaux de roulement de cylindre (03; 04), respectivement les parties de deux anneaux de roulement de cylindre (03; 04), défilant l'un contre l'autre correspondant respectivement aux diamètres (d3; d4) des anneaux de roulement de cylindre (23; 24) à régler,
• une valeur de mesure de consigne (e) y étant déterminée,
• le dispositif de mesure (14) étant ensuite introduit dans un intervalle (22) des anneaux de roulement de cylindre (23; 24) se trouvant dans la machine à imprimer rotative,
• ces anneaux de roulement de cylindre (23; 24) étant ajustés de manière correspondante à la valeur de mesure de consigne (e).

2. Dispositif pour régler une précontrainte entre deux couronnes ou anneaux de roulement de cylindre (23; 24), appartenant à des cylindres coopérant d'une machine à imprimer rotative, où, à l'aide d'un dispositif de mesure (14) on règle une précontrainte sélectionnée entre les anneaux de roulement de cylindre (23; 24) et présentant les caractéristiques suivantes :
• à l'extérieur de la machine à imprimer rotative sont disposés, de façon permettant de les presser l'un contre l'autre avec une force définie, au moins des parties de deux anneaux de roulement de cylindre (03; 04), les diamètres (d1; d2) du modèle, se trouvant à l'extérieur de la machine à imprimer, d'une paire d'anneaux de roulement de cylindre (03; 04) défilant l'un contre l'autre, respectivement des parties de deux anneaux de roulement de cylindre (03; 04), correspondent chaque fois aux diamètres (d3; d4) des anneaux de roulement de cylindre (23; 24) à régler de la machine à imprimer rotative,
• une valeur de mesure de consigne (e) est susceptible d'être déterminée dans l'intervalle des parties d'anneaux de roulement de cylindre, à l'aide du dispositif de mesure (14),
• les anneaux de roulement de cylindre (23; 24) de la machine à imprimer rotative sont ajustables de manière correspondante à la valeur de mesure de consigne (e).

3. Dispositif selon la revendication 2, **caractérisé en ce qu'**un premier anneau de roulement de cylindre (03) est monté rigidement dans un bâti (02), un deuxième anneau de roulement de cylindre (04) est disposé dans le bâti (02), déplaçable à l'encontre de la force d'un ressort (08).

4. Dispositif selon la revendication 3, **caractérisé en ce qu'**un déplacement du deuxième anneau de roulement de cylindre (04) s'effectue à l'aide d'un dispositif à réglage (09).

5. Dispositif selon la revendication 4, **caractérisé en ce que** le dispositif de réglage (09) est formé d'une broche filetée (09) montée à demeure dans le bâti.

6. Dispositif selon la revendication 2, **caractérisé en ce que** les anneaux de roulement de cylindre (03; 04) sont réalisés sous la forme de segments (03; 04).

7. Dispositif selon la revendication 1 ou 2, **caractérisé en ce qu'**on peut introduire, en tant que dispositif de mesure (14), dans l'intervalle (21; 22) existant entre deux anneaux de roulement de cylindre (03; 04; 23, 24) l'un derrière l'autre, deux rouleaux de mesure (16; 17) parallèles, ayant un diamètre différent mais notablement inférieur au diamètre du cylindre du groupe d'impression, l'espacement entre les axes des deux rouleaux de mesure (16; 17) étant mesurable à l'aide d'un comparateur à cadran (19).
